# EUROPÄISCHE PATENTSCHRIFT

(11) **EP 1 770 823 B1**
(45) Veröffentlichungstag und Bekanntmachung des Hinweises auf die Patenterteilung: **26.03.2008**
(21) Anmeldenummer: 05090271.7
(22) Anmeldetag: 30.09.2005
(51) Int. Cl.: H01Q 1/12, E04H 12/22

(54) **Antennenhalter**
Antenna holder
Support pour une antenne

(43) Veröffentlichungstag der Anmeldung: 04.04.2007
(73) Patentinhaber: Engbarth, Hans-Georg, 47608 Geldern (DE); Eyckmann, Heinrich Bartholomäus, 47608 Geldern (DE)
(72) Erfinder: Engbarth, Hans-Georg, 47608 Geldern (DE); Eyckmann, Heinrich Bartholomäus, 47608 Geldern (DE)
(74) Vertreter: Fischer, Uwe

(56) Entgegenhaltungen:
- EP-A- 0 088 507
- DE-A1- 10 258 148
- US-A- 3 210 765
- US-A- 4 500 064
- US-A- 4 714 225
- US-A1- 2003 037 496

## Beschreibung

Die Erfindung bezieht sich auf einen Antennenhalter mit den Merkmalen gemäß dem Oberbegriff des Anspruchs 1.

Ein derartiger Antennenhalter ist aus der deutschen Gebrauchsmusterschrift DE 202 19 274 U1 bekannt. Der vorbekannte Antennenhalter weist eine Montagebasis, einen Antennenmast und Haltemittel zur Befestigung des Antennenmastes an der Montagebasis auf. Die Montagebasis umfasst zwei ineinandergreifende Rohre, und zwar ein Außenrohr und ein Innenrohr. Die Haltemittel sind durch eine Schelle und eine Gegenschelle gebildet, die durch eine Schraubverbindung derart miteinander verbindbar sind, dass die Schelle und die Gegenschelle einen Abschnitt der Montagebasis zwischen ihren Schelleninnenseiten einklemmen. Bei dem vorbekannten Antennenhalter wird der Antennenmast kraft- oder formschlüssig gehalten. Für eine formschlüssige Verbindung ist in der Montagebasis eine Riffelung vorgesehen, die zu einer entsprechenden komplementären Riffelung auf der Schelle/Gegenschelle passt.

Der Erfindung liegt die Aufgabe zugrunde, einen Antennenhalter anzugeben, der eine noch bessere Befestigung eines Antennenmastes als bisher ermöglicht.

Diese Aufgabe wird ausgehend von einem Antennenhalter der eingangs angegebenen Art erfindungsgemäß durch die kennzeichnenden Merkmale des Anspruchs 1 gelöst. Vorteilhafte Ausgestaltungen des erfindungsgemäßen Antennenhalters sind in Unteransprüchen angegeben.

Danach ist erfindungsgemäß vorgesehen, dass die Schelle und/oder die Gegenschelle aus einem anderen, und zwar härteren, Material bestehen als der Abschnitt der Montagebasis, den die Schelleninnenseiten der Schelle bzw. Gegenschelle einklemmen. Der Innendurchmesser des Außenrohres der Montagebasis und der Außendurchmesser des Innenrohres bzw. der Stange der Montagebasis sind derart aufeinander abgestimmt, dass das Innenrohr bzw. die Stange im Außenrohr spielfrei, zumindest weitgehend spielfrei, beweglich ist. Durch dem Verformen des Außenrohres werden das Innenrohr bzw die Stange und das Außenrohr derart miteinander verklemmt, dass sie relativ zueinander fixiert werden. Durch dieses zusätzliche Verklemmen wird die Stabilität des erfindungsgemäß Antennenhzlters gegenüber herkömmlichen Antennenhaltern deutlich verbessert, so dass die Montage noch größerer Antennen- mit noch größere Querschnittsflächen und Windlasten als bisher ermöglicht wird.

Eis weiterer wesentlicher Vorteil der Erfindung ist darin zu sehen, dass es aufgrund der unterschiedlichen Materialien für die Schelle und/oder Gegenschelle einerseits und dem eingeklemmten Abschnitt der Montagebasis andererseits während des Festziehens der Schraubverbindung zu einer zumindest geringfügigen Umformung bzw. Deformation der Montagebasis durch die härtere und damit einhergehend materialbedingt. "stabilere" Schelle/Gegenschelle kommt, wodurch der eingeklemmte Abschnitt der Montagebasis, beispielsweise das Außenrohr der Montagebasie, an die Form der Schelle/Gegenschelle beim Anbringen der Schraubverbindung zumindest geringfügig angepasst wird. Durch diese Anpassung verliert die Montagebasis an ihrer Außenseite ihre vorher vorhandene Gestalt, vorzugsweise ihre Rotationssymmetrie, so dass ein nachträgliches Verdrehen des Antennenmastes relativ zur Montagebasis erschwert oder im Ideal fall völlig ausgeschlossen wird. Gleichseitig kann die Montagebasis dennoch sehr stabil ausgeführt sein; denn die Verformung wird erfindungsgemäß nicht durch eine konstruktive Schwächung der Montagebasis (z. B. durch ein besonders dünnem Außenrohr), sondern stattdessen durch ein härteres Schellen-/Gegenschellenmaterial erreicht. Durch die erfindungsgemäße Materialauswahl wird beim Festziehen der Schraubverbindung eine derart innige Verbindung zwischen der Schelle/Gegenschelle und der Montagebasis hervorgerufen, dass diese einer verschweißen Verbindung sehr ähnlich ist; es wird also eine Art "Kaltverschweißung" beim Festziehen der Schraubverbindung durchgeführt.

Ein besondere festes und damit geeignetes Material für einen Antennenhalter ist beispielsweise Stahl, so dass es als vorteilhaft angesehen wird, wenn die Schelle, die Gegenschelle sowie die Montagebasis aus Stahl bestehen, wobei die Schelle und/oder die Gegenschelle aus einer härteren Stahlsorte als die Montagebasis bestehen.

Andere geeignete Materialien sind beispielsweise Edelstahl, Kunststoff, glasfaserverstärkter Kunststoff oder Aluminium. Wichtig bei der Auswahl der Materialien ist dabei, dass für die Schelle und/oder die Gegenschelle ein härteres Material als für die Montagebasis gewählt wird. Besteht die Montagebasis beispielsweise aus Kunststoff, so kann als Material für die Schelle und/oder Gegenschelle ein härterer Kunststoff, ein glasfaserverstärkter Kunststoff, Aluminium, Stahl oder Edelstahl verwendet werden. Besteht die Montagebasis beispielsweise aus glasfaserverstärktem Kunststoff, so kann als Material für die Schelle und/oder Gegenschelle ein härterer glasfaserverstärkter Kunststoff, Aluminium, Stahl oder Edelstahl verwende werden. Besteht die Montagebasis aus Aluminium, so wird für die Schelle und/oder Gegenschelle bevorzugt Stahl oder Edelstahl gewählt. Entsprechendes gilt für andere Materialkombinationen.

Bevorzugt sind die Schelle und die Gegenschelle sowie das Außenrohr der Montagabasis derart dimensioniert, dass durch ein bestimmungsgemäßes Anziehen der Schraubverbindung das eingeklemmte Außenrohr zumindest außenwandseitig, beispielsweise sowohl außenwandseitig als auch innenwandseitig, verformt wird.

Vorzugsweise weisen die Schelle und/oder die Gegenschelle Vorsprünge auf, die bei einem Anziehen der Schraubverbindung in die Montagebasis hineingedrückt werden und diese verformen.

Beispielsweise ist nur die Schelle mit Vorsprungen ausgestaltel , und die Gegenschelle weist eine glatte Schelleninnnenseite auf. Bevorzugt wird die platte Schelleninnenseite durch ein Rinnenteil gebildet, das durch zumindest zwei U-förmige Halteelemente gehalten wird. Die zwei U-förmigen Halteelemente können zum Beispiel an ihren beiden Enden jeweils mit einem Gewinde ausgestattet sein, an denen zur Bildung der Schraubverbindung und zur Befestigung der Haltemittel an der Montagebasis Muttern aufgeschraubt werden.

Vorzugsweise weist das Rinnenteil eine Wölbung auf, die an den Außendurchmesser des von der Schelle und der Gegenschelle eingeklemmten Abschnitts der Montagebasis angepasst ist.

Im Übrigen wird es als vorteilhaft angesehen, wenn die Montagsbasis Befestigungselemente aufweist, mittels derer sie auf zwei benachbarten Dachsparren oder Dachlatten befestigbar ist.

Die Außenwandseite der Montagebasis, insbesondere die des Au-ßenrohrs, ist - zumindest im Abschnitt, der zur Befestigung der Schelle/Gegenschelle vorgesehen ist - im Querschnitt vorzugsweise rund oder vieleckig ausgestaltet, um einen beliebigen oder quasi beliebigen Justagewinkel des Antennenmastes relativ zur Montagebasis zu ermöglichen.

Bevorzugt sind die Schelle und die Gegenschelle derart klein dimensioniert, dass eine Befestigung des Antennenmastes an der Montagebasis auch nach einer Montage der Montagebasis auf Dachsparren oder Dachlatten möglich ist. Wird beispielsweise der Antennenmast an der Schelle befestigt, so wird die Gegenschelle vorzugsweise kleiner als die Schelle ausgeführt, weil die Gegenschelle "unterhalb" der Montagebasis im Dachbereich Platz finden muss. Der Begriff "kleiner" bedeutet in diesem Zusammenhang, dass die Gegenschelle in radialer Richtung - von der Montagebasis aus gesehen - einen kleineren maximalen Abstand zur Montagebasis aufweist als die Schelle.

Der Fuß des Antennenmasts ist an der Schellenaußenseite der Schelle vorzugsweise unmittelbar angebracht, beispielsweise angeklebt, angeschraubt oder angeschweißt.

Besonders stabil, leicht und damit vorteilhaft ist im Übrigen eine Schelle, die durch ein U-Profil gebildet ist. Die Seitenwände des U-Profils weisen bevorzugt zwei einander gegenüber liegende Aussparungen zur Aufnahme der Montagebasis auf. Die Kontur der Aussparungen ist vorzugsweise mehrstufig ausgebildet, wobei durch die Stufen der Kontur Vorsprünge gebildet werden, die bei einem Anziehen der Schraubverbindung in die Montagebasis hineingedrückt werden und diese verformen.

Die Erfindung wird nachfolgend anhand eines Ausführungsbeispiels näher erläutert. Dabei zeigen beispielhaft
- Figur 1: ein Ausführungsbeispiel für einen erfindungsgemäßen Antennenhalter in einer Draufsicht,
- Figur 2: eine Schelle des Antennenhalters gemäß Figur 1 im Längsschnitt,
- Figur 3: die Schelle gemäß Figur 2 im Querschnitt,
- Figur 4: die Schelle gemäß den Figuren 2 und 3 in einer dreidimensionalen Darstellung,
- Figur 5: eine Gegenschelle des Antennenhalters gemäß Figur 1 in einer Sicht von oben,
- Figur 6: die Gegenschelle gemäß Figur 5 im Querschnitt,
- Figur 7: die Gegenschelle gemäß den Figuren 5 und 6 in einer dreidimensionalen Darstellung,
- Figur 8: ein Außenrohr und ein Innenrohr des Antennenhalters gemäß Figur 1 im Querschnitt, bevor die Schelle gemäß den Figuren 2 bis 4 mit der Gegenschelle gemäß den Figuren 5 bis 7 aufgeschraubt ist, und
- Figur 9: die beiden Rohre gemäß Figur 8 nach einem Festziehen der Schelle und der Gegenschelle und einer damit einhergehenden Deformation des Außenrohres.

In den Figuren 1 bis 9 werden zur besseren Übersicht für identische oder vergleichbare Komponenten dieselben Bezugszeichen verwendet.

In der Figur 1 ist ein Ausführungsbeispiel für einen Antennenhalter 10 - zur besseren Übersicht nicht maßstabsgetreu - dargestellt. Der Antennenhalter 10 weist einen Antennenmast 20 auf, der mittels Haltemitteln 30 an einer Montagebasis 40 des Antennenhalters 10 befestigt ist.

Für die nachfolgenden Erläuterungen wird beispielhaft davon ausgegangen, dass sich die Längsrichtung des Antennenmastes 20 entlang der Y-Richtung erstreckt und die Montagebasis 40 bezüglich ihrer Längsrichtung in X-Richtung orientiert ist. Erwähnt sei in diesem Zusammenhang, dass der Antennenmast 20 über die Haltemittel 30 schwenkbar an der Montagebasis befestigt ist, so dass er in der durch die Y- und Z-Richtung aufgespannten Ebene gegenüber der Montagebasis 40 verschwenkt werden kann.

In der Figur 1 erkennt man, dass die Montagebasis 40 ein Innenrohr 50 aufweist, das mit seinem in der Figur 1 rechten Ende 60 in ein Außenrohr 70 der Montagebasis 40 eingeschoben ist. Ein in der Figur 1 linkes Ende 80 des Innenrohres 50 ist mit einem Befestigungselement 90 in Form eines Winkel- oder T-Profiles befestigt. Das Befestigungselement 90 weist Löcher 100 auf, mit denen das Befestigungselement 90 an einem Dachsparren eines Daches verschraubt werden kann. Die Löcher 100 des Befestigungselementes 90 sind in X-Richtung versetzt angeordnet, um zu vermeiden, dass bei einem Festschrauben des Befestigungselementes 90 auf einem Holz-Dachsparren eine Spaltung des Dachsparrens auftreten kann.

In der Figur 1 ist darüber hinaus erkennbar, dass der Außendurchmesser d des Innenraums 50 sehr genau an den Innendurchmesser D des Außenrohres 70 angepasst ist; aufgrund dieser Anpassung der beiden Durchmesser d und D wird erreicht, dass das Innenrohr 50 weitgehend spielfrei und "klapperfrei" im Außenrohr 70 verschoben werden kann. Die relative Lage des Innenrohres 50 im Außenrohr 70 wird durch eine Fixierschraube 110 festgelegt, die mittels eines Gewindes 120 im Außenrohr 70 verschraubt wird, wodurch eine Festlegung bzw. Fixierung der Lage des Innenrohres 50 innerhalb des Außenrohres 70 erreicht wird.

In der Figur 1 erkennt man darüber hinaus den Aufbau der Haltemittel 30 in einer seitlichen Sicht. Man sieht, dass die Haltemittel 30 eine Schelle 150 aufweisen, die mit einer Gegenschelle 160 zusammenwirkt. Konkret weist die Gegenschelle 160 zwei Halteelemente 170 und 180 auf, die jeweils mit Gewinden 190 ausgestattet sind und mittels Muttern 200 an der Schelle 150 festgeschraubt werden. Die Gegenschelle 160 weist darüber hinaus ein Rinnenteil 210 auf, das nach einem Festschrauben der beiden Halteelemente 170 und 180 an der Schelle 150 an einem Abschnitt 220 des Außenrohres 70 außenwandseitig anliegt.

In der Figur 1 lässt sich darüber hinaus ein weiteres Befestigungselement 250 erkennen, das am Außenrohr 70 angebracht, beispielsweise verschweißt, ist. Bei dem weiteren Befestigungselement 90 handelt es sich vorzugsweise ebenfalls um ein T- oder Winkel-Profil wie beim Befestigungselement 90. Das weitere Befestigungselement 250 ist ebenfalls mit Löchern 100 ausgestattet, die ein Festschrauben des weiteren Befestigungselements 250 an einem Dachsparren ermöglichen.

In der Figur 2 sind der Antennenmast 20 sowie die Schelle 150 nochmals in einer Seitenansicht im Detail gezeigt. Man erkennt, dass der Antennenmast 20 mit seinem Mastfuß 300 an der Außenseite 310 der Schelle 150 angebracht, beispielsweise angeklebt, angeschraubt oder angeschweißt, ist. Darüber hinaus lässt sich in der Figur 2 erkennen, dass es sich bei der Schelle 150 um ein U-Profil mit zwei Seitenwänden 320 und 330 handelt, die parallel zueinander, zumindest annähernd parallel zueinander angeordnet sind. Die beiden Seitenwände 320 und 330 sind durch ein Verbindungsteil 340 miteinander verbunden, das sich entlang der X-Richtung erstreckt.

In der Figur 3 ist die Schelle 150 in einem Querschnitt gezeigt. Man erkennt die Seitenwand 320 sowie eine in der Seitenwand 320 vorhandene Aussparung 350. Auch die Seitenwand 330 gemäß Figur 2 ist mit einer solchen Aussparung 350 versehen, wobei die beiden Aussparungen der beiden Seitenwände 320 und 330 entlang der X-Richtung miteinander fluchten.

Man erkennt in der Figur 3, dass die Aussparung 350 eine Kontur 360 aufweist, die mit mehreren Stufen 370 versehen ist. Durch die Stufen 370 werden Vorsprünge 380 gebildet, die bei einem Anbringen der Schelle 150 in die Außenwand des Außenrohres 70 eingedrückt werden.

In der Figur 4 ist die Schelle 150 in einer dreidimensionalen Darstellung gezeigt. Man sieht die beiden Seitenwände 320 und 330 sowie die beiden Aussparungen 350 in den beiden Seitenwänden. Darüber hinaus ist das Verbindungsteil 340 gezeigt, das die beiden Seitenwände 320 und 330 beabstandet zueinander hält und miteinander verbindet. Außerdem sieht man den Antennenmast 20, der auf dem Verbindungsteil 340 angebracht ist.

Mit einer gestrichelten Linie ist in der Figur 4 das Außenrohr 70 gemäß Figur 1 dargestellt, auf dem die Schelle 150 befestigt wird. Darüber hinaus erkennt man in der Figur 4 Löcher 400, durch die die in der Figur 1 bereits erwähnten Halteelemente 170 und 180 durch das Verbindungsteil 340 hindurchgeführt und mittels der Muttern 200 befestigt werden können.

In der Figur 5 ist die Gegenschelle 160 gemäß Figur 1 in einer Sicht von oben gezeigt. Man erkennt das Rinnenteil 210 sowie die beiden Halteelemente 170 und 180, mit denen das Rinnenteil 210 an der Schelle 150 festgeschraubt wird.

In der Figur 6 ist die Gegenschelle 160 in einem Querschnitt gezeigt. Man erkennt das Rinnenteil 210 sowie eines der beiden Halteelemente 170. Es lässt sich erkennen, dass das Halteelement 170 mit Hilfe von Schweißnähten befestigt ist, von denen in der Figur 6 beispielhaft drei Schweißnähte mit dem Bezugszeichen 410 gekennzeichnet sind.

Darüber hinaus lässt sich in der Figur 6 erkennen, dass die Halteelemente 170 und 180 durch U-förmig gebogene Stangen gebildet sind, die an ihren Enden jeweils mit dem Gewinde 190 versehen sind.

Die Figur 7 zeigt die Gegenschelle 160 nochmals in einer dreidimensionalen Darstellung. Man erkennt das Rinnenteil 210, das derart gewölbt ist, dass seine Innenseite 420 an den Außendurchmesser des Außenrohres 70 angepasst ist, so dass das Rinnenteil 210 nach einer Montage am Außenrohr 70 an diesem passend anliegt.

In der Figur 8 sind das Außenrohr 70 sowie das darin befindliche Innenrohr 50 in einem Querschnitt gezeigt. Man erkennt, dass der Außendurchmesser d des Innenrohres 50 dem Innendurchmesser D des Außenrohres 70 sehr gut entspricht, so dass das Innenrohr 50 im Außenrohr 70 klapperfrei und spielfrei verschieblich ist.

In der Figur 9 ist das Außenrohr 70 gezeigt, nachdem die Schelle 150 sowie die Gegenschelle 160 montiert worden waren. Es lässt sich erkennen, dass das Außenrohr 70 durch die Formgestaltung der Seitenwände 320 und 330 der Schelle 150 verformt wird. Konkret drücken sich die Vorsprünge 380 der Kontur 360 der beiden Seitenwände 320 und 330 (vgl. Figur 3) in die Außenwand 500 des Außenrohres 70 hinein und deformieren das Außenrohr 70 zumindest außenwandseitig unter Bildung von Dellen 510. Auch zu einer innenwandseitigen Deformation des Außenrohres 70 kann es kommen, so dass das Innenrohr 50 im Außenrohr 70 festgeklemmt wird und sich in diesem nicht mehr verschieben kann. Eine Deformation auch des Innenrohres 50 kann dabei auftreten, muss jedoch nicht.

Durch das Festklemmen des Außenrohres 70 auf dem Innenrohr 50 wird die Stabilität des Antennenhalters 10 deutlich erhöht, weil zusätzlich zu der Fixierung durch die Fixierschraube 110 gemäß Figur 1 nun auch eine weitere Fixierung des Außenrohres 70 mit dem Innenrohr 50 durch die Haltemittel 30 erfolgt. Um zu erreichen, dass die Vorsprünge 380 bzw. die Kontur 360 der Schelle 150 in die Außenwand 500 des Außenrohres 70 beim Festschrauben der Muttern 200 eindringen können, ist das Material der Schelle 150 sowie das Material der Gegenschelle 160 härter als das Material des Außenrohres 70. Vorzugsweise bestehen sowohl das Außenrohr 70 als auch die Schelle 150 und die Gegenschelle 160 aus Stahl; für die Schelle 150 und die Gegenschelle 160 wird jedoch eine härtere Stahlsorte als für das Außenrohr 70 gewählt.

Andere ebenfalls besonders geeignete Materialien für die Schelle 150 und die Gegenschelle 160 sind beispielsweise Edelstahl, Kunststoff, glasfaserverstärkter Kunststoff oder Aluminium. Für das Außenrohr 70 wird vorzugsweise ebenfalls ein Material aus dieser Materialgruppe verwendet, jedoch sollten die Schelle und/oder die Gegenschelle aus einem härteren Material bestehen als das Außenrohr 70, zumindest in dessen Befestigungsabschnitt 220.

### Bezugszeichenliste

- 10: Antennenhalter
- 20: Antennenmast
- 30: Haltemittel
- 40: Montagebasis
- 50: Innenrohr
- 60: rechtes Ende
- 70: Außenrohr
- 80: linkes Ende
- 90: Befestigungselement
- 100: Löcher
- 110: Fixierschraube
- 120: Gewinde
- 150: Schelle
- 160: Gegenschelle
- 170: Halteelement
- 180: Halteelement
- 190: Gewinde
- 200: Mutter
- 210: Rinnenteil
- 220: Abschnitt
- 250: weiteres Befestigungselement
- 300: Mastfuß
- 310: Außenseite
- 320: Seitenwand
- 330: Seitenwand
- 340: Verbindungsteil
- 350: Aussparung
- 360: Kontur
- 370: Stufen
- 380: Vorsprünge
- 400: Löcher
- 410: Schweißnähte
- 420: Innenseite
- 500: Außenwand
- 510: Dellen
- x,y,z: Raumkoordinaten
- d: Außendurchmesser des Innenrohrs
- D: Innendurchmesser des Außenrohres

## Patentansprüche

1. Antennenhalter (10) mit einer Montagebasis (40), einem Antennenmast (20) und Haltemitteln (30) zur Befestigung des Antennenmastes an der Montagebasis,
- wobei die Montagebasis wenigstens zwei ineinandergreifende Rohre (50, 70), und zwar ein Außenrohr (70) und ein Innenrohr (SO), oder ein Außenrohr und eine in das Außenrohr eingreifende Stange umfasst und
- wobei die Haltemittel eine Schelle (150) und eine Gegenschelle (160) aufweisen, die durch eine Schraubverbindung derart miteinander verbindbar sind, dass die Schelle und die Gegenschelle einen Abschnitt (220) der Montagebasis zwischen ihren Schelleninnenseiten einklemmen,
**dadurch gekennzeichnet,**
- **dass** die Schelle (150) oder die Gegenschelle (160) aus einem anderen, und zwar härteren Material besteht als der Abschnitt (220) der Montagebasis (40), den die Schelleninnenseiten einklemmten,
- das die Schelle und die Gegenschelle sowie das Außenrohr der Montagebasis derart dimensioniert sind, dass durch ein bestimmungsgemäßes Anziehen der Schraubverbindung das eingeklemmte Außenrohr zumindest außenseitig verformt wird, und
- **dass** der Innendurchmesser (D) des Außenrohres der Montagebasis und der Außendurchmesser (d) des Innenrohres der Montagebasis derart aufeinander abgestimmt sind, dass das Innenrohr im Außenrohr spielfrei, zumindest weitgehend spielfrei, beweglich ist und dass durch ein Verformen der Montagebasis das Innenrohr bzw. die Stange und das Außenrohr derart miteinander verklemmt werden, dass sie relativ zueinander fixiert werden.

2. AnLennenhalLer nach Anspruch 1, **dadurch gekennzeichnet, dass** die Schelle, die Gegenschelle sowie die Montagebasis aus Kunststoff, glasfaserverstärktem Kunststoff, Aluminium, Stahl oder Edelstahl bestehen, wobei die Schelle und die Ge-genschelle aus einem härteren Material der genannten Materialgruppe als die Montagebasis bestehen.

3. Antennenhalternach Anspruch 2, **dadurch gekennzeichnet, dass** die Schelle, die Gegenschelle sowie die Montagebasis aus Stahl oder Edelstahl bestehen, wobei die Schelle und die Gegenschelle eine härtere Stahlsorte als die Montagebasis aufweisen.

4. Antennehalter nach einem der voranstehenden Ansprüche, **dadurch gekennzeichnet, dass** die Schelle Vorsprünge (380) aufweist, die bei einem Anziehen der Schrauben in die Montagebasis hineingedrückt werden, und/oder dass die Gegenschelle eine glatte Schelleninnenseite aufweist.

5. AnLennenhalter nach Anspruch 4, **dadurch gekennzeichnet, dass** die glatte Schelleninnenseite durch ein Rinnenteil (210) gebildet wird, das durch zumindest zwei U-förmige Halteelemente (170, 180) gehalten wird.

6. Antennenhalter nach Anspruch 5, **dadurch gekennzeichnet, dass** die zwei U-förmigen Halteelemente an ihren beiden Enden jeweils mit einem Gewinde (190) ausgestattet sind, an dem zur Bildung der Schraubverbindung und zur Befestigung der halteelemente Muttern (200) aufgeschraubt werden.

7. Antennenhalter nach einem der voranstehenden Ansprüche 5 oder 6, **dadurch gekennzeichnet, dass** das Rinnenteil eine Wölbung aufweist, die an den Außendurchmesser des von der Schelle und der Gegenschelle eingeklemmten Abschnitts (220) der Montagebasis angepasst ist.

8. Antennenhalter nach einem der vorzustehenden Ansprüche, **dadurch gekennzeichnet, dass** das Außenrohr außenwandseitig im Querschnitt rund oder vieleckig ausgestaltet ist.

9. Antennenhalter nach einem der voranstehenden Ansprüche, **dadurch gekennzeichnet, dass** die Schelle durch ein U-Profil gebildet ist, wobei die Seitenwände (320, 330) des U-Protils vorzugsweise zwei einander gegenüber liegende Aussparungen (350) zur Aufnahme der Montagebasis aufweisen.

## Claims

1. Antenna holder (10) with a mounting base (40), an antenna mast (20) and holding means (30) for fastening the antenna mast to the mounting base,
- the mounting base comprising at least two interengaging tubes (50, 70), to be precise an outer tube (70) and an inner tube (50), or an outer tube and a rod engaging in the outer tube, and
- the holding means having a clamp (150) and an opposing clamp (160), which can be connected to one another by a screw connection in such a way that the clamp and the opposing clamp clamp in a section (220) of the mounting base between their clamp inner sides,
**characterized**
- **in that** the clamp (150) or the opposing clamp (160) consists of a different, to be precise harder material than the section (220) of the mounting base (40) which is clamped in by the clamp inner sides,
- **in that** the clamp and the opposing clamp and the outer tube of the mounting base are dimensioned in such a way that the clamped-in outer tube is deformed at least on the outside by means of the screw connection being tightened as required, and
- **in that** the inner diameter (D) of the outer tube of the mounting base and the outer diameter (d) of the inner tube of the mounting base are matched to one another in such a way that the inner tube is capable of moving in the outer tube without any play, at least largely without any play, and in that the inner tube or the rod and the outer tube are clamped to one another by means of a deformation of the mounting base in such a way that they are fixed in relation to one another.

2. Antenna holder according to Claim 1, **characterized in that** the clamp, the opposing clamp and the mounting base consist of plastic, glass-fibre-reinforced plastic, aluminium, steel or stainless steel, the clamp and the opposing clamp consisting of a harder material from the mentioned group of materials than the mounting base.

3. Antenna holder according to Claim 2, **characterized in that** the clamp, the opposing clamp and the mounting base consist of steel or stainless steel, the clamp and the opposing clamp having a harder steel sort than the mounting base.

4. Antenna holder according to one of the preceding claims, **characterized in that** the clamp has projections (380), which are pressed into the mounting base when the screws are tightened, and/or **in that** the opposing clamp has a smooth clamp inner side.

5. Antenna holder according to Claim 4, **characterized in that** the smooth clamp inner side is formed by a channelled part (210), which is held by at least two U-shaped holding elements (170, 180).

6. Antenna holder according to Claim 5, **characterized in that** the two U-shaped holding elements are each equipped with a thread (190) at both of their ends, on which thread nuts (200) are screwed so as to form the screw connection and so as to fasten the holding elements.

7. Antenna holder according to one of the preceding Claims 5 or 6, **characterized in that** the channelled part has a curvature, which is matched to the outer diameter of that section (220) of the mounting base which is clamped in by the clamp and the opposing clamp.

8. Antenna holder according to one of the preceding claims, **characterized in that** the outer tube is round or polygonal in cross section on the outer wall side.

9. Antenna holder according to one of the preceding claims, **characterized in that** the clamp is formed by a U profile, the side walls (320, 330) of the U profile preferably having two mutually opposing cutouts (350) for accommodating the mounting base.

## Revendications

1. Support (10) d'antenne qui présente une base de montage (40), un mât (20) d'antenne et des moyens de maintien (30) qui fixent le mât d'antenne sur la base de montage,
la base de montage comprenant au moins deux tubes (50, 70) qui s'engagent l'un à l'autre, à savoir un tube extérieur (70) et un tube intérieur (50), ou un tube extérieur et une barre qui s'engage dans le tube extérieur,
les moyens de maintien présentant un collier de serrage (150) et un collier de serrage complémentaire (160) qui peuvent être reliés l'un à l'autre par une liaison vissée de telle sorte que le collier de serrage et le collier de serrage complémentaire serrent une partie (220) de la base de montage entre leurs côtés intérieurs de collier de serrage,
**caractérisé en ce que**
le collier de serrage (150) ou le collier de serrage complémentaire (160) sont constitués d'un autre matériau, à savoir un matériau plus dur que celui de la partie (220) de la base de montage (40) que les côtés intérieurs des colliers de serrage serrent,
**en ce que** le collier de serrage et le collier de serrage complémentaire ainsi que le tube extérieur de la base de montage sont dimensionnés de telle sorte que par serrage correct de la liaison vissée, le tube extérieur serré soit déformé au moins sur son côté extérieur et
**en ce que** le diamètre intérieur (D) du tube extérieur de la base de montage et le diamètre extérieur (d) du tube intérieur de la base de montage sont raccordés l'un à l'autre de telle sorte que le tube intérieur puisse coulisser sans jeu ou au moins largement sans jeu dans le tube extérieur et **en ce que** par déformation de la base de montage, le tube intérieur ou la barre et le tube extérieur soient serrés l'un contre l'autre de manière à être immobilisés l'un par rapport à l'autre.

2. Support d'antenne selon la revendication 1, **caractérisé en ce que** le collier de serrage, le collier de serrage complémentaire ainsi que la base de montage sont réalisées en matière synthétique, en matière synthétique renforcée de fibres de verre, en aluminium, en acier ou en acier inoxydable, le collier de serrage et le collier de serrage complémentaire étant constitués d'un matériau du dit groupe de matériaux plus durs que celui de la base de montage.

3. Support d'antenne selon la revendication 2, **caractérisé en ce que** le collier de serrage, le collier de serrage complémentaire ainsi que la base de montage sont constituées d'acier ou d'acier inoxydable, le collier de serrage et le collier de serrage complémentaire présentant un type d'acier plus dur que celui de la base de montage.

4. Support d'antenne selon l'une des revendications précédentes, **caractérisé en ce que** le collier de serrage présente des saillies (380) qui sont enfoncées dans la base de montage lors du serrage des vis et/ou en ce que le côté intérieur du collier de serrage complémentaire est lisse.

5. Support d'antenne selon la revendication 4, **caractérisé en ce que** le côté intérieur lisse du collier de serrage est formé par une pièce en rigole (210) qui est maintenue par au moins deux éléments de maintien (170, 180) en forme de U.

6. Support d'antenne selon la revendication 5, **caractérisé en ce que** les deux éléments de maintien en forme de U sont équipés sur leurs deux extrémités d'un filet (190) sur lequel des écrous (200) sont vissés pour former la liaison vissée et pour fixer les éléments de maintien.

7. Support d'antenne selon l'une des revendications 5 ou 6 qui précèdent, **caractérisé en ce que** la courbure de la pièce en rigole est adaptée au diamètre extérieur de la partie (220) de la base de montage qui est serrée par le collier de serrage et le collier de serrage complémentaire.

8. Support d'antenne selon l'une des revendications précédentes, **caractérisé en ce que** le côté extérieur de la paroi du tube extérieur a une section transversale circulaire ou polygonale.

9. Support d'antenne selon l'une des revendications précédentes, **caractérisé en ce que** le collier de serrage est formé par un profilé en U, les parois latérales (320, 330) du profilé en U présentant de préférence deux découpures (350) opposées l'une à l'autre qui reprennent la base de montage.
